# EUROPÄISCHE PATENTSCHRIFT

(11) **EP 1 779 032 B1**
(45) Veröffentlichungstag und Bekanntmachung des Hinweises auf die Patenterteilung: **26.08.2009**
(21) Anmeldenummer: 05784406.0
(22) Anmeldetag: 31.08.2005
(51) Int. Cl.: F21V 17/16, F21S 8/02

(54) **STRAHLER**
RADIATOR
EMETTEUR DE RAYONNEMENT

(30) Priorität: 03.09.2004 DE 102004042802
(43) Veröffentlichungstag der Anmeldung: 02.05.2007
(73) Patentinhaber: Engel, Hartmut S., 71634 Ludwigsburg (DE)
(72) Erfinder: Engel, Hartmut S., 71634 Ludwigsburg (DE)
(74) Vertreter: Finsterwald, Martin
(86) Internationale Anmeldenummer: PCT/EP2005/009385
(87) Internationale Veröffentlichungsnummer: WO 2006/027150

(56) Entgegenhaltungen:
- DE-U1- 9 205 626
- DE-U1- 9 310 757
- DE-U1- 29 501 521
- US-A- 3 919 542
- US-A- 4 510 559

## Beschreibung

Die Erfindung betrifft einen Strahler mit einer Leuchtmittelfassung und einem Reflektor, welcher eine in Hauptbeleuchtungsrichtung gelegene Öffnung aufweist, die durch eine transparente Scheibe abgedeckt ist, wobei ein Randbereich des Reflektors zwischen der transparenten Scheibe und einer sich dazu parallel erstreckenden, eine Öffnung für den Reflektor aufweisenden Fixierscheibe angeordnet ist und wobei die Relativposition zwischen Fixierscheibe und transparenter Scheibe durch einen Rahmen fixiert ist.

Bei aus dem Stand der Technik bekannten Strahlern der genannten Art zum Beispiel bei dem Strahler, der Gegenstand der US 4 510 559 A ist sind die transparente Scheibe, der Reflektor sowie die Fixierscheibe in der Regel durch vergleichsweise aufwändige Maßnahmen miteinander verbunden, was die Wirtschaftlichkeit der Herstellung derartiger Strahler negativ beeinflusst. Zudem sind die Verbindungselemente, welche Rahmen, transparente Scheibe, Reflektor und Fixierscheibe zusammenhalten, oftmals nur kompliziert, gegebenenfalls unter Verwendung von geeigneten Werkzeugen, bedienbar, so dass sich ein Auswechseln der genannten Elemente schwierig und aufwändig gestaltet, was dann letztlich den in Verbindung mit den bekannten Strahlern zu betreibenden Wartungsaufwand auf nachteilige Weise erhöht.

Eine Aufgabe der Erfindung besteht darin, einen Strahler der eingangs genannten Art derart weiterzubilden, dass sich der Reflektor, die transparente Scheibe und/oder die Fixierscheibe auf möglichst einfache Weise vom Strahler bzw. vom genannten Rahmen lösen und ggf. auswechseln lassen, wobei zudem die Herstellungskosten des Strahlers gesenkt werden sollen.

Erfindungsgemäß wird diese Aufgabe durch einen Strahler gemäß Anspruch 1 und insbesondere dadurch gelöst, dass der Rahmen derart flexibel ausgebildet ist, dass Fixierscheibe und/oder transparente Scheibe ausschließlich durch eine Verformung des Rahmens von diesem lösbar sind.

Durch die erfindungsgemäße flexible Ausbildung des Rahmens, welcher die Fixierscheibe relativ zur transparenten Scheibe gemeinsam mit dem zwischen den Scheiben eingeklemmten Reflektor fixiert, wird auf vorteilhafte Weise erreicht, dass neben den ohnehin vorhandenen Elementen des Rahmens, der transparenten Scheibe, der Fixierscheibe und des Reflektors keinerlei zusätzliche Bauteile benötigt werden, um die genannten Elemente miteinander zu verbinden. Vielmehr hält der Rahmen selbst die Fixierscheibe und die transparente Scheibe so zusammen, dass sie sich relativ zueinander nicht oder nur unwesentlich bewegen können. Durch eine Verformung des Rahmens wird es erfindungsgemäß jedoch möglich, die Fixierscheibe, die transparente Scheibe oder beide Scheiben vom Rahmen zu lösen, so dass durch diesen Vorgang der zwischen Fixierscheibe und transparenter Scheibe eingeklemmte Reflektor freigegeben wird. Die genannte Verformung des Rahmens bewirkt dementsprechend, dass an den Rahmen angeformte und insbesondere einstückig mit ihm ausgebildete Halteelemente derart relativ zu der zu lösenden Scheibe bewegt werden, dass die jeweilige Scheibe freigegeben wird.

Bei einem erfindungsgemäßen Strahler besteht in bestimmten Anwendungsfällen das Erfordernis, den Reflektor gegen einen anderen Reflektor, beispielsweise mit verändertem Abstrahlwinkel, auszutauschen. Ebenso kann es nötig sein, die z.B. einen lichtstreuenden Effekt bewirkende Fixierscheibe auszuwechseln, um hier beispielsweise durch eine entsprechende Einfärbung der Fixierscheibe eine andere Beleuchtungswirkung zu erzeugen. Schließlich kann es auch nötig sein, die transparente Scheibe beispielsweise gegen einen Farbfilter auszuwechseln, um so auch hinsichtlich der durch die Reflektoröffnung bewirkten Hauptbeleuchtung eine jeweils gewünschte Farbe realisieren zu können. All diese Auswechselvorgänge sind erfindungsgemäß schnell und einfach bewerkstelligbar.

Gemäß der Erfindung wird konkret unter anderem erreicht, dass für ein Lösen des Reflektors vom Strahler keine separaten Halteelemente betätigt werden müssen, wobei insbesondere auch der Einsatz eines Werkzeugs entbehrlich ist. Weiterhin ist ein Lösen sowie ein Befestigen des Reflektors am Strahler auf einfachste Art und Weise in sehr kurzer Zeit bewerkstelligbar. Schließlich lässt sich das erfindungsgemäße Prinzip besonders kostengünstig realisieren, da lediglich das für den flexiblen Rahmen verwendete Material entsprechend gewählt und der Rahmen gleichzeitig mit kostengünstig daran anformbaren Halteelementen für die Fixierscheibe und die transparente Scheibe versehen werden muss.

Besonders bevorzugt ist es, wenn erfindungsgemäß wahlweise Rahmen, transparente Scheibe, Reflektor und Fixierscheibe auswechselbar sind, was erreicht wird, wenn die vier vorstehend genannten Elemente jeweils voneinander lösbar ausgebildet werden.

Der Rahmen kann in Hauptbeleuchtungsrichtung mit einem insbesondere umlaufenden, nach innen ragenden Kragen ausgebildet werden, welcher eine Anschlagfläche für den Randbereich der transparenten Scheibe bildet. Die transparente Scheibe liegt in Hauptbeleuchtungsrichtung in der Regel hinter der Fixierscheibe sowie hinter dem Reflektor, so dass sie gewissermaßen das vorderste Element des Strahlers bildet. Wenn nun der Rahmen in Hauptbeleuchtungsrichtung mit dem genannten Kragen versehen wird, liegt die transparente Scheibe an diesem an und wird somit an einer Bewegung in Hauptbeleuchtungsrichtung gehindert.

Besonders bevorzugt ist es, wenn der Rahmen auf seiner Innenseite mit zumindest zwei Vorsprüngen versehen ist, welche als Halteelemente für die Fixierscheibe dienen. Diese Vorsprünge, welche problemlos einstückig mit dem Rahmen bei dessen Herstellung ausgebildet werden können, kommen bei montiertem Strahler entgegen der Hauptbeleuchtungsrichtung direkt hinter der Fixierscheibe zu liegen, so dass sie dazu geeignet sind, die Einheit aus Fixierscheibe, Reflektor und transparenter Scheibe zwischen dem vorstehend erwähnten Kragen und den Vorsprüngen in einer definierten Position zu halten. Insbesondere wird die Fixierscheibe durch die Vorsprünge an einer Bewegung entgegen der Hauptbeleuchtungsrichtung gehindert.

Um das Einführen der Fixierscheibe in den Rahmen und somit die Montage von Rahmen, transparenter Scheibe, Reflektor und Fixierscheibe zu erleichtern, können die Vorsprünge auf ihrer dem Kragen des Rahmens abgewandten Seite mit einer Schräge versehen werden. Beim Einführen sowohl der transparenten Scheibe als auch der Fixierscheibe wird der flexible Rahmen dann über die Schrägen im Bereich der Vorsprünge nach außen gedrückt, so dass beide Scheiben problemlos in den Rahmen eingeführt werden können. Nach diesem Einführen bzw. nachdem die Fixierscheibe die Vorsprünge passiert hat, springt der Rahmen aufgrund seiner Elastizität in seine Ursprungsstellung zurück, so dass die Vorsprünge über der Fixierscheibe einschnappen und diese gemeinsam mit der transparenten Scheibe zwischen dem Kragen und den Vorsprüngen fixieren.

Bevorzugt ist es, wenn der Rahmen rechteckig oder quadratisch ausgebildet wird, wobei dann an jeder Seite des Rahmens, insbesondere mittig, ein Vorsprung vorgesehen wird. Durch die Vorsehung eines Vorsprungs auf jeder Seite des Rahmens wird erreicht, dass dieser bei eingeführter transparenter Scheibe und Fixierscheibe praktisch verwindungssteif und somit besonders stabil ist. Dieser Stabilisierungseffekt kommt besonders dann zum Tragen, wenn die transparente Scheibe und/oder die Fixierscheibe aus einem nicht flexiblen, starren Material, beispielsweise aus Glas, gefertigt sind.

Ein interessanter optischer Effekt lässt sich erzielen, wenn die Fixierscheibe als lichtstreuende Eigenschaften aufweisender Diffusor ausgebildet ist. In diesem Fall kann ein Teil der von einem im Reflektor befindlichen Leuchtmittel gelieferten Lichtmenge entgegen der Hauptbeleuchtungsrichtung aus einem rückseitig offenen Reflektor austreten und durch Reflexion von oben auf die Fixierscheibe geleitet werden. Von unten erscheint die Fixierscheibe dann diffus leuchtend, wodurch letztlich ein Diffuslicht-Austrittsbereich definiert wird, welcher die in Hauptbeleuchtungsrichtung gelegene Reflektoröffnung umgibt. Spezielle Ausgestaltungen und Vorteile einer solchen Anordnung sind in der deutschen Patentanmeldung DE 103 60 947.4 beschrieben.

Der Rahmen wird erfindungsgemäß bevorzugt aus thermisch beständigem Kunststoff gefertigt, welcher insbesondere bis zu Temperaturen von 120°C und mehr hitzebeständig ist. So wird zuverlässig verhindert, dass sich der Rahmen infolge Hitzeeinwirkung verformt.

Alternativ kann der Rahmen jedoch auch aus Metall, insbesondere aus Feder- oder Edelstahl gefertigt werden. In diesem Fall können die vorstehend bereits erläuterten Vorsprünge zum Halten der Fixierscheibe beispielsweise aus Laschen bestehen, die aus dem Metall ausgestanzt und in Richtung der Rahmeninnenseite gebogen sind. Durch eine solche Biegung können automatisch auch die bereits erläuterten Schrägen erzeugt werden, welche ein Einführen der transparenten Scheibe sowie der Fixierscheibe in den Rahmen erleichtern.

Der erfindungsgemäße Strahler kann als in einem Gehäuse montierter Einbaustrahler bzw. als Downlight ausgeführt werden, bei dem der die transparente Scheibe, den Reflektor und die Fixierscheibe haltende Rahmen wiederum in einer gehäuseseitigen Rahmenhalterung befestigbar ist. Dabei ist es bevorzugt, wenn der Rahmen von der Rahmenhalterung lösbar ausgeführt ist, um auf diese Weise beispielsweise ein einfaches Leuchtmittelwechseln zu ermöglichen. In diesem Fall ist es besonders vorteilhaft, wenn der Rahmen mit zumindest einem flexiblen Halteelement gekoppelt ist, welches den Rahmen in seiner von der Rahmenhalterung gelösten Stellung weiterhin mit dem Gehäuse verbindet. So wird verhindert, dass ein Monteur beim Auswechseln des Leuchtmittels ein separates Bauteil, nämlich den Rahmen mit den darin befindlichen Elementen, handhaben muss. Vielmehr kann der Rahmen nach einem Lösen vom Gehäuse vom Monteur losgelassen werden, da er über das flexible Halteelement weiterhin am Gehäuse hängt. Zum Abschluss des Montagevorgangs kann der am Gehäuse hängende Rahmen einfach wieder ergriffen und mit dem Gehäuse verbunden werden.

Bevorzugt werden zwei flexible Halteelemente an einer Seite des Rahmens angebracht, so dass er sich gegenüber dem Gehäuse nicht um eine vertikale Achse verdrehen kann. Hierdurch wird der beispielsweise an ein Leuchtmittelwechseln anschließende Montagevorgang erleichtert, da der Rahmen bereits in einer weitgehend korrekten Position am Gehäuse hängt und dementsprechend vom Monteur bei der Montage nicht falsch relativ zum Gehäuse orientiert werden kann.

Besonders wirtschaftlich ist es, wenn die Halteelemente einstückig mit dem Rahmen ausgeformt sind, wobei der Rahmen insbesondere als Kunststoffspritzteil ausgebildet werden kann. In diesem Fall sind dann Rahmen, Halteelemente sowie die auf der Innenseite des Rahmens vorhandenen Vorsprünge mittels eines einzigen Spritzvorgangs auf einfache Weise herstellbar.

Damit die Halteelemente bei montiertem Rahmen nicht mehr sichtbar sind, können sie mit ihrem vom Rahmen abgewandten Bereich bei der Montage in das Gehäuse einschiebbar sein. Bei einer Demontage hingegen werden die Halteelemente aus dem Gehäuse heraus gezogen, wobei sie jedoch in ihrer Endposition im Gehäuse fixiert sind, so dass sie sich nicht vollständig aus dem Gehäuse herausbewegen können.

Weitere bevorzugte Ausführungsformen sind in den Unteransprüchen beschrieben.

Die Erfindung wird nachfolgend anhand eines Ausführungsbeispiels unter Bezugnahme auf die Figuren erläutert; in diesen zeigen:
- Fig. 1: eine Schnittansicht eines erfindungsgemäßen Strahlers, welcher als Einbaustrahler bzw. als Downlight ausgeführt ist,
- Fig. 2: eine dreidimensionale Ansicht eines Downlights gemäß Fig. 1 mit vom Gehäuse gelöstem Rahmen,
- Fig. 3: die Anordnung gemäß Fig. 2 unter einem veränderten Blickwinkel mit frontaler Draufsicht auf die Rückseite des Rahmens, und
- Fig. 4: eine dreidimensionale Explosionsdarstellung eines Rahmens mit Halteelementen, einer transparenten Scheibe, einem Reflektor und einer Fixierscheibe, wie sie bei einem Downlight gemäß den Figuren 1 bis 3 zum Einsatz gelangen können.

Die Fig. 1 bis 3 zeigen ein Gehäuse 10 eines erfindungsgemäßen Downlights, das mit aus Fig. 3 ersichtlichen und in Fig. 1 aus Gründen der Übersichtlichkeit nicht dargestellten Haltemitteln 12 in einem Deckenelement 14 (Fig. 1) fixiert ist. Im Inneren des Gehäuses ist mittig am Gehäuseboden eine Leuchtmittelfassung 16 angebracht, in welche ein Leuchtmittel 18 eingesteckt ist.

Der Randbereich 20 der Gehäuseöffnung ist lösbar mit einem Rahmen 22 gekoppelt, welcher eine im Wesentlichen quadratische Form aufweist und der an seinem dem Gehäuse 10 abgewandten Randbereich mit einem nach innen ragenden, umlaufenden Kragen 24 versehen ist.

Auf der dem Gehäuse 10 zugewandten Fläche des Kragens 24 liegt eine transparente Scheibe 26 auf, die die Form eines Quadrats aufweist und keinerlei Durchbrechungen besitzt, so dass sie zum staubdichten Abschluss des Gehäuses 10 dienen kann.

Auf die der Gehäuseinnenseite 10 zugewandte Fläche der transparenten Scheibe 26 ist zentral ein domförmiger Reflektor 28 aufgelegt, welcher eine in Hauptbeleuchtungsrichtung gelegene große Reflektoröffnung und eine entgegen der Hauptbeleuchtungsrichtung gelegene, rückwärtige kleinere Öffnung aufweist. Durch die kleinere Öffnung ragt das Leuchtmittel 18 ausgehend von der Leuchtmittelfassung 16 in den Innenraum des Reflektors 28 hinein, so dass sich das eigentliche, lichterzeugende Element 30 des Leuchtmittels 18 innerhalb des Reflektors 28 befindet.

Der domförmige Reflektor 28 ist im Bereich seiner in Hauptbeleuchtungsrichtung gelegenen großen Öffnung mit einem nach außen weisenden, umlaufenden Kragen 32 ausgestattet, welcher flach auf einem ringförmigen Bereich der transparenten Scheibe 26 aufliegt.

Auf der dem Innenraum des Gehäuses 10 zugewandten Fläche des Kragens 32 liegt eine Fixierscheibe 34 auf, deren Außenkontur der Außenkontur der transparenten Scheibe 26 entspricht, die jedoch mit einer zentralen, kreisrunden Aussparung für den Reflektor 28 versehen ist, so dass der Reflektor 28 - mit Ausnahme des Kragens 32 - durch diese Aussparung hindurch gesteckt werden kann. Somit kommt der Kragen 32 des Reflektors 28 zwischen der transparenten Scheibe 26 und dem inneren Randbereich der Fixierscheibe 34 zu liegen.

Die Fixierscheibe 34 ihrerseits ist nun wiederum durch vier Vorsprünge 36 in ihrer Position fixiert, die sich jeweils auf der Innenseite des Rahmens 22 befinden. Es ist hierbei jeweils ein Vorsprung 36 mittig an jeder Rahmeninnenseite vorgesehen. Die Vorsprünge 36 sind auf ihrer dem Kragen 24 des Rahmens 22 abgewandten Seite mit einer die Einführung der Fixierscheibe 34 in den Rahmen 22 erleichternden Schräge versehen.

Aus Fig. 1 ist ersichtlich, dass die transparente Scheibe 26 und die Fixierscheibe 34 mit dem zwischen diesen Elementen befindlichen Kragen 32 des Reflektors 28 zwischen dem Kragen 24 des Rahmens 22 und den Vorsprüngen 36 gewissermaßen eingeklemmt und somit fixiert sind.

An einer Rahmenseite 38 sind voneinander beabstandet zwei laschenförmige, biegsame Halteelemente 40 angebracht, welche sich senkrecht von der Rahmenseite 38 weg erstrecken. An ihrem der Rahmenseite 38 abgewandten Ende weisen die Halteelemente 40 jeweils einen Längsschlitz 42 (Fig. 4) sowie zwei nach außen weisende, hakenförmige Elemente 44 auf, welche zur Verankerung der Halteelemente 40 im Gehäuse 10 dienen.

Der Rahmen 22 seinerseits ist mittels einer Schnappverbindung 46 (Fig. 2) lösbar im Gehäuse 10 verrastbar.

Beim Betrieb des Downlights im montierten Zustand gemäß Fig. 1 gelangt Licht aus der rückwärtigen Öffnung des Reflektors 28 in den Innenraum des Gehäuses 10, welches innenseitig reflektierende Eigenschaften aufweist. Aufgrund dieser reflektierenden Eigenschaften wird das Licht unter anderem zur Fixierscheibe 34 reflektiert, welche insbesondere lichtstreuende Eigenschaften aufweisen kann. In diesem Fall erscheint dann die transparente Scheibe 26 in demjenigen Bereich, in dem sie benachbart zur Fixierscheibe 34 angeordnet ist, leuchtend. Somit ist die in Hauptbeleuchtungsrichtung gelegene große Öffnung des Reflektors 28 von einem Diffuslicht-Austrittsbereich umgeben, welcher durch die Fixierscheibe 34 festgelegt ist. Die durch eine derartige Anordnung erzielbaren Vorteile sind in der bereits erwähnten deutschen Patentanmeldung 103 60 947.4 beschrieben.

Wenn bei einem Downlight gemäß den Fig. 1 bis 4 beispielsweise das Leuchtmittel 18 gewechselt werden muss, wird die Schnappverbindung 46 gelöst, so dass der Rahmen 22 vom Gehäuse 10 weg bewegt werden kann. Dabei ist der Rahmen jedoch noch durch die Halteelemente 40, welche in diesem Fall aus dem Gehäuse 10 herausgezogen werden können, bis die hakenförmigen Elemente 44 eine weitere Bewegung blockieren, fixiert, so dass der Monteur den Rahmen 22 nicht als separates Bauteil ablegen oder in der Hand halten muss. Vielmehr kann bei senkrecht nach unten hängendem Rahmen 22 (Fig. 2 und 3) der Rahmen 22 vom Monteur losgelassen werden, so dass er beide Hände zur Verfügung hat, um das Leuchtmittel 18 zu wechseln. Wenn nach dem Leuchtmittelwechsel der Rahmen 22 wieder am Gehäuse 10 fixiert werden soll, werden die Halteelemente 40 wieder in das Gehäuse eingeschoben, der Rahmen gegenüber seiner Position gemäß den Fig. 2 und 3 um ungefähr 90° nach oben geschwenkt und anschließend im Gehäuse 10 über die Schnappverbindung 46 verrastet.

Wie vorstehend bereits erläutert, besteht bei einem erfindungsgemäßen Downlight in bestimmten Anwendungsfällen das Erfordernis, den Reflektor 28, die lichtstreuende Fixierscheibe 34 oder auch die transparente Scheibe 26 auszuwechseln.
In all diesen Fällen wird erfindungsgemäß der Rahmen 22 in der bereits erläuterten Weise vom Gehäuse 10 gelöst. Im Anschluss hieran können dann alle vier Rahmenseiten in Richtung der in Fig. 3 eingezeichneten Pfeile leicht nach außen gedrückt werden, so dass die Vorsprünge 36 nicht mehr über der Fixierscheibe 34 zu liegen kommen und die Fixierscheibe 34 letztlich freigegeben wird. Eine Bewegung der Rahmenseiten in Pfeilrichtung ist möglich, weil der Rahmen 22 erfindungsgemäß flexibel, gegebenenfalls auch dehnbar, ausgeführt ist. Wenn der Rahmen 22 lediglich gebogen, jedoch nicht gedehnt werden kann, ist es nötig, die transparente Scheibe 26 sowie die Fixierscheibe 34 so zu bemessen, dass zwischen diesen Scheiben 26, 34 und der Rahmeninnenseite ein gewisser Spalt verbleibt, welcher dann eine Bewegung der Rahmenseiten in Pfeilrichtung gemäß Fig. 3 ermöglicht.

Nachdem die Fixierscheibe 34 auf die beschriebene Art und Weise freigegeben wurde, kann diese aus dem Rahmen 22 entnommen werden, so dass auch der Reflektor 28, dessen Kragen 32 nun nicht mehr fixiert ist, abgenommen werden kann. Auch die transparente Scheibe 26 kann aus dem Rahmen 22 entnommen werden, wenn die Rahmenseiten gemäß Fig. 3 in Pfeilrichtung bewegt werden.

Wenn die genannten Elemente 26, 28, 34 anschließend wieder in den Rahmen 22 eingeführt werden sollen, werden die Rahmenseiten über die Schrägen der Vorsprünge 36 automatisch in Richtung der Pfeile gemäß Fig. 3 nach außen gedrückt, so dass die transparente Scheibe 26 und die Fixierscheibe 34 letztlich unterhalb der Vorsprünge 36 einrasten und dann wieder zwischen den Vorsprüngen 36 und dem Kragen 24 des Rahmens 22 fixiert sind.

### Bezugszeichenliste

- 10: Gehäuse
- 12: Haltemittel
- 14: Deckenelement
- 16: Leuchtmittelfassung
- 18: Leuchtmittel
- 20: Randbereich
- 22: Rahmen
- 24: Kragen
- 26: transparente Scheibe
- 28: Reflektor
- 30: lichterzeugendes Element
- 32: Kragen
- 34: Fixierscheibe
- 36: Vorsprünge
- 38: Rahmenseite
- 40: Halteelemente
- 42: Längsschlitze
- 44: hakenförmige Elemente
- 46: Schnappverbindung

## Patentansprüche

1. Strahler mit einer Leuchtmittelfassung (16) und einem Reflektor (28), welcher eine in Hauptbeleuchtungsrichtung gelegene Öffnung aufweist, die durch eine transparente Scheibe (26) abgedeckt ist, wobei ein Randbereich (32) des Reflektors (28) zwischen der transparenten Scheibe (26) und einer sich dazu parallel erstreckenden, eine Öffnung für den Reflektor (28) aufweisenden Fixierscheibe (34) angeordnet ist und wobei die Relativposition zwischen Fixierscheibe (34) und transparenter Scheibe (26) durch einen Rahmen (22) fixiert ist,
**dadurch gekennzeichnet,**
**dass** der komplette Rahmen (22) derart flexibel ausgebildet ist und insbesondere vollständig aus einem homogenen, flexiblen Material besteht, dass Fixierscheibe (34) und/oder transparente Scheibe (26) ausschließlich durch eine Verformung des Rahmens (22) von diesem lösbar sind.

2. Strahler nach Anspruch 1,
**dadurch gekennzeichnet,**
**dass** Rahmen (22), transparente Scheibe (26), Reflektor (28) und Fixierscheibe (34) voneinander lösbar sind.

3. Strahler nach einem der vorhergehenden Ansprüche,
**dadurch gekennzeichnet,**
**dass** der Rahmen (22) in Hauptbeleuchtungsrichtung mit einem insbesondere umlaufenden, nach innen ragenden Kragen (24) ausgebildet ist, welcher eine Anschlagfläche für den Randbereich der transparenten Scheibe (26) bildet.

4. Strahler nach einem der vorhergehenden Ansprüche,
**dadurch gekennzeichnet,**
**dass** der Rahmen (22) auf seiner Innenseite mit zumindest zwei Vorsprüngen (36) versehen ist, welche als Halteelemente für die Fixierscheibe (34) dienen.

5. Strahler nach Anspruch 4,
**dadurch gekennzeichnet,**
**dass** die Vorsprünge (36) auf ihrer dem Kragen (24) abgewandten Seite mit einer die Einführung der Fixierscheibe (34) erleichternden Schräge versehen sind.

6. Strahler nach einem der Ansprüche 4 oder 5,
**dadurch gekennzeichnet,**
**dass** der Rahmen (22) rechteckig oder quadratisch ausgebildet ist, wobei an jeder Seite des Rahmens (22), insbesondere mittig, ein Vorsprung (36) vorgesehen ist.

7. Strahler nach einem der vorhergehenden Ansprüche,
**dadurch gekennzeichnet,**
**dass** die Fixierscheibe (34) als lichtstreuende Eigenschaften aufweisender Diffusor ausgebildet ist.

8. Strahler nach einem der vorhergehenden Ansprüche,
**dadurch gekennzeichnet,**
**dass** der Rahmen (22) aus thermisch beständigem Kunststoff besteht, welcher zumindest bis zu Temperaturen von 120°C hitzebeständig ist.

9. Strahler nach einem der vorhergehenden Ansprüche,
**dadurch gekennzeichnet,**
**dass** der Rahmen (22) aus Metall, insbesondere aus Feder- oder Edelstahlblech besteht.

10. Strahler nach Anspruch 9,
**dadurch gekennzeichnet,**
**dass** die Vorsprünge aus Laschen bestehen, die aus dem Metall ausgestanzt und in Richtung der Rahmeninnenseite gebogen sind.

11. Strahler nach einem der vorhergehenden Ansprüche,
**dadurch gekennzeichnet,**
**dass** der Strahler als in einem Gehäuse (10) montierter Einbaustrahler (Downlight) ausgeführt und der Rahmen (22) in einer Rahmenhalterung befestigbar ist.

12. Strahler nach Anspruch 11,
**dadurch gekennzeichnet,**
**dass** der Rahmen (22) von der Rahmenhalterung lösbar ausgeführt ist.

13. Strahler nach Anspruch 12,
**dadurch gekennzeichnet,**
**dass** der Rahmen (22) mit zumindest einem flexiblen Halteelement (40) gekoppelt ist, welches den Rahmen (22) in seiner von der Rahmenhalterung gelösten Stellung weiterhin mit dem Gehäuse (10) verbindet.

14. Strahler nach Anspruch 13,
**dadurch gekennzeichnet,**
**dass** zwei Halteelemente (40) an einer Seite des Rahmens (2) angebracht sind.

15. Strahler nach einem der Ansprüche 13 oder 14,
**dadurch gekennzeichnet,**
**dass** die Halteelemente (40) einstückig mit dem Rahmen (22) ausgeformt sind, wobei der Rahmen (22) insbesondere als Kunststoffspritzteil ausgebildet ist.

16. Strahler nach einem der Ansprüche 13 bis 15,
**dadurch gekennzeichnet,**
**dass** das/die Halteelement/Halteelemente (40) mit seinem/ihrem vom Rahmen (22) abgewandeten Bereich in das Gehäuse (10) einschiebbar ist/ sind.

## Claims

1. A spot light comprising a light bulb socket (16) and a reflector (28) which has an opening disposed in the main direction of illumination which is covered by a transparent plate (26), wherein a marginal region (32) of the reflector (28) is arranged between the transparent plate (26) and a fixing plate (34) extending parallel thereto and having an opening for the reflector (28) and wherein the relative position between the fixing plate (34) and the transparent plate (26) is fixed by a frame, (22),
**characterized in that**
the complete frame (22) is made flexible and in particular consists completely of a homogeneous flexible material so that the fixing plate (34) and/or the transparent plate (26) are only releasable from the frame (22) by a deformation thereof.

2. A spot light in accordance with claim 1, **characterized in that** the frame (22), the transparent plate (26), the reflector (28) and the fixing plate (34) are releasable from one another.

3. A spot light in accordance with any one of the preceding claims, **characterized in that** the frame (22) is made in the main direction of illumination with a collar (24) which is in particular peripheral, projects inwardly and forms a contact surface for the marginal region of the transparent plate (26).

4. A spot light in accordance with any one of the preceding claims, **characterized in that** the frame (22) is provided on its inner side with at least two projections (36) which serve as holding elements for the fixing plate (34).

5. A spot light in accordance with claim 4, **characterized in that** the projections (36) are provided on their side remote from the collar (24) with a slope facilitating the introduction of the fixing plate (34).

6. A spot light in accordance with one of the claims 4 or 5, **characterized in that** the frame (22) is made rectangular or square, with a projection (36) being provided, in particular centrally, at each side of the frame (22).

7. A spot light in accordance with any one of the preceding claims, **characterized in that** the fixing plate (34) is made as a diffuser having light scattering properties.

8. A spot light in accordance with any one of the preceding claims, **characterized in that** the frame (22) consists of thermally resistant plastic which is heat resistant up to at least temperatures of 120°C.

9. A spot light in accordance with any one of the preceding claims, **characterized in that** the frame (22) consists of metal, in particular of spring sheet metal or stainless steel sheet metal.

10. A spot light in accordance with claim 9, **characterized in that** the projections consist of lugs which are stamped out of the metal and are bent in the direction of the inner side of the frame.

11. A spot light in accordance with any one of the preceding claims, **characterized in that** the spot light is made as a built in spot light (downlight) installed in a housing (10) and the frame (22) can be fastened in a frame holder.

12. A spot light in accordance with claim 11, **characterized in that** the frame (22) is made releasable from the frame holder.

13. A spot light in accordance with claim 12, **characterized in that** the frame (22) is coupled to at least one flexible holding element (40) which continues to connect the frame (22) to the housing (10) in its position released from the frame holder.

14. A spot light in accordance with claim 13, **characterized in that** two holding elements (40) are attached to a side of the frame (2).

15. A spot light in accordance with one of the claims 13 or 14, **characterized in that** the holding elements (40) are shaped in one piece with the frame (22), with the frame (22) in particular being made as a plastic injection molded part.

16. A spot light in accordance with any one of the claims 13 to 15, **characterized in that** the holding element/holding elements (40) can be pushed into the housing (10) with its/their region remote from the frame (22).

## Revendications

1. Projecteur comprenant une douille de luminaire (16) et un réflecteur (28) qui comporte une ouverture disposée dans la direction d'éclairement principale et recouverte par une vitre transparente (26), dans lequel une zone de bordure (32) du réflecteur (28) est agencée entre la vitre transparente (26) et une plaque de fixation (34) s'étendant parallèlement à la vitre et présentant une ouverture pour le réflecteur (28), et dans lequel la position relative entre la plaque de fixation (34) et la vitre transparente (26) est fixée par un cadre (22),
**caractérisé en ce que**
le cadre complet (22) est réalisé flexible et est en particulier constitué entièrement en un matériau flexible homogène, de telle façon que la plaque de fixation (34) et/ou la vitre transparente (26) sont détachables depuis le cadre (22) exclusivement par une déformation de celui-ci.

2. Projecteur selon la revendication 1,
**caractérisé en ce que** le cadre (22), la vitre transparente (26), le réflecteur (28) et la plaque de fixation (34) sont détachables les uns des autres.

3. Projecteur selon l'une des revendications précédentes,
**caractérisé en ce que** le cadre (22) est réalisé, dans la direction d'éclairement principale, avec une collerette (24) dirigée vers l'intérieur, en particulier périphérique, qui forme une surface de butée pour la zone de bordure de la vitre transparente (26).

4. Projecteur selon l'une des revendications précédentes,
**caractérisé en ce que** le cadre (22) est pourvu sur sa face intérieure d'au moins deux saillies (36) qui servent d'éléments de maintien pour la plaque de fixation (34).

5. Projecteur selon la revendication 4,
**caractérisé en ce que** les saillies (36) sont dotées, sur leur côté détourné de la collerette (24), d'une pente facilitant l'introduction de la plaque de fixation (34).

6. Projecteur selon l'une des revendications 4 ou 5,
**caractérisé en ce que** le cadre (22) est réalisé rectangulaire ou carré, et il est prévu une saillie (36) sur chaque côté du cadre (22), en particulier au milieu.

7. Projecteur selon l'une des revendications précédentes,
**caractérisé en ce que** la plaque de fixation (34) est réalisé comme un diffuseur présentant des propriétés de diffusion de la lumière.

8. Projecteur selon l'une des revendications précédentes,
**caractérisé en ce que** le cadre (22) est réalisé en matière plastique stable sur le plan thermique, qui résiste au moins jusqu'à des températures de 120°C.

9. Projecteur selon l'une des revendications précédentes,
**caractérisé en ce que** le cadre (22) est en particulier en tôle d'acier-ressort ou en tôle d'acier inoxydable.

10. Projecteur selon la revendication 9,
**caractérisé en ce que** les saillies sont des pattes, qui sont poinçonnées à partir du métal et qui sont cintrées en direction du côté intérieur du cadre.

11. Projecteur selon l'une des revendications précédentes,
**caractérisé en ce que** le projecteur est réalisé sous forme de projecteur encastrable monté dans un boîtier (10) (à éclairage descendant), et le cadre (22) est susceptible d'être fixé dans une monture de cadre.

12. Projecteur selon la revendication 11,
**caractérisé en ce que** le cadre (22) est réalisé détachable vis-à-vis de la monture de cadre.

13. Projecteur selon la revendication 12,
**caractérisé en ce que** le cadre (22) est couplé avec au moins un élément de maintien flexible (40) qui continue à relier le cadre (22) avec le boîtier (10), dans sa position détachée de la monture de cadre.

14. Projecteur selon la revendication 13,
**caractérisé en ce que** deux éléments de maintien (40) sont montés sur un côté du cadre (2).

15. Projecteur selon l'une des revendications 13 ou 14,
**caractérisé en ce que** les éléments de maintien (40) sont formés d'un seul tenant avec le cadre (22), le cadre (22) étant réalisé en particulier sous forme d'une pièce injectée en matière plastique.

16. Projecteur selon l'une des revendications 13 à 15,
**caractérisé en ce que** le/les élément(s) de maintien (40) est/sont capable(s) d'être enfilé(s) dans le boîtier (10) avec sa/leur région(s) détoumée(s) du cadre (22).
